# EUROPÄISCHE PATENTSCHRIFT

(11) **EP 2 821 143 B1**
(45) Veröffentlichungstag und Bekanntmachung des Hinweises auf die Patenterteilung: **29.03.2017**
(21) Anmeldenummer: 13175260.2
(22) Anmeldetag: 05.07.2013
(51) Int. Cl.: B02C 18/36

(54) **Misch-Wolfmesser**
Mixing mincing blade
Mélangeur-couteau pour un hachoir

(43) Veröffentlichungstag der Anmeldung: 07.01.2015
(73) Patentinhaber: Vorndran, Franz, 97702 Münnerstadt (DE)
(72) Erfinder: Vorndran, Franz, 97702 Münnerstadt (DE)
(74) Vertreter: Götz, Georg Alois

(56) Entgegenhaltungen:
- DE-A1- 2 550 968
- DE-A1- 2 656 991
- DE-A1- 19 836 715
- DE-C1- 19 908 665

## Beschreibung

Die vorliegende Erfindung betrifft eine Messerscheibe, insbesondere für Fleischwölfe, zum Zerkleinern und/oder Durchmischen von zugeführtem Fördergut, insbesondere von Fleisch oder anderen Lebensmitteln, mit einer ihrem Drehantrieb dienenden, zentrischen Antriebseinrichtung, von der ausgehend sich zwei oder mehr Mahl- und/oder Schneidorgane speichenartig beziehungsweise radial erstrecken.

Messer, Messerscheiben oder Schneidsätze für Zerkleinerungsmaschinen, insbesondere für Fleischwölfe, sind in unterschiedlichen Formen bereits bekannt. Die vielfältigen Formen reichen von Kreuzmessern über Ringmesser bis hin zu Messerscheiben. In der DE 199 08 665 C1 wird ein Messer bestehend aus mehreren Messerschneiden offenbart, wobei dessen Schneiden durch einen Ring am Außendurchmesser gestützt werden. Ein Teil der Schneiden sind austrittsseitig in ihrer Länge reduziert beziehungsweise nur über einen bestimmten Teil der Schneide ausgebildet. Die Reduzierung der Schneide ist nicht bei allen angeordneten Messerschneiden vorhanden, so dass eine gute Durchmischung nur bis zur nächsten vollausgebildeten Schneide stattfinden kann. Des Weiteren wandern die festen Bestandteile, wie zum Beispiel Knorpel, Flechse usw., zur Nabe hin und sammeln sich im Zentrum, was zum Verstopfen und/oder Versehnen der Lochscheibe führt.

Eine Messerscheibe etwa der anfangs genannten Art, welche in den radial speichenartig angeordneten Schneidelementen Abführkanäle für Hartteile enthält, ist aus der DE 26 56 991 A1 bekannt. Die Auslassöffnungen der radialen Abführkanäle münden am jeweiligen, stirnseitigen Kanalende in einen die Schneidelemente kreisartig verbindenden Ringkanal. Dieser ist an einer Stelle mit einer tangential ausmündenden Ausführöffnung in Form eines angeschweißten Rohrstücks versehen, worüber angelieferte Hartmasse vollständig weggeführt werden soll.

Ein Messerkreuz, welches aufgrund der Ausführung der Schneidkanäle in jeder Drehrichtung einsetzbar ist, ist aus der DE 25 50 968 A1 bekannt. Die Schneidkanäle sind Nuten mit Seitenwänden, die als Schneidkanten ausgeführt sind. Die Nuten, in möglichst großer Anzahl parallel zueinander und schräg zur Mittelachse der Messerschneide angeordnet, eignen sich gleichzeitig dazu, feste Bestandteile durch die Messerschneiden hindurch zu leiten. Dadurch kann verschleißarm eine Filmbildung aus Sehnen und Flechsen auf der Lochplatte verhindert werden, allerdings sind die Nuten nicht für eine Optimierung zum gezielten nach außenleiten fester Bestandteile durch die Messerschneiden hindurch ausgebildet.

Ein gattungsgemäßes Messer mit ähnlich angeordneten Nuten ist aus der DE 19836715 A1 bekannt.

Es ist daher Aufgabe der Erfindung das zugeführte Fördergut, Schneidgut und/oder Material innerhalb der Messerscheibe zu verlagern, insbesondere von Innen nach Außen. Dadurch wird das Fördergut, Schneidgut und/oder Material erneut dem Zerkleinerungskreislauf zugeführt, wodurch eine optimale Durchmischung erreicht sowie ein Verstopfen und Versehnen der Lochscheibe weitestgehend vermieden wird.

Zur Lösung der Aufgabe wird eine Messerscheibe gemäß Patentanspruch 1 vorgeschlagen. Vorteilhafte, optionale Ausbildungen und/oder Weiterbildungen ergeben sich ganz oder teilweise aus den abhängigen Ansprüchen.

Bei der vorgeschlagenen Messerscheibe weist erfindungsgemäß mindestens eines der Schneidorgane für das Fördergut einen Leitkanal auf. Der Leitkanal ist zur Ausprägung eines Fördergut-Flusses oder -Transports innerhalb und längs des Schneidorgans ausgebildet. Die Bezeichnung Fördergut ist gleichbedeutend mit Schneidgut oder sonstigem zu zerkleinernden eingebrachten Material. Der Leitkanal kann beliebig in dem Schneidorgan angeordnet sein sowie beliebige Ausführungsformen aufweisen. Beispielsweise kann der Leitkanal schräg, gerade, gekrümmt oder gebogen sein.

Der Leitkanal weist eine näher zur Antriebseinrichtung liegende Innenöffnung und eine entfernter von der Antriebseinrichtung liegende Außenöffnung auf. Abhängig von der Drehrichtung der Messerscheibe können die Außen- sowie auch die Innenöffnung als Eintritt/Eingang oder Austritt/Ausgang für das Förder- oder Schneidgut ausgebildet sein. Das bedeutet, dass der Eintritt/Eingang, d.h. Außen- oder Innenöffnung, zweckmäßigerweise immer in Richtung der Drehrichtung ausgebildet ist beziehungsweise zu dieser Seite hin seine Öffnung besitzt. Der Austritt/Ausgang hingegen ist auf jeder beliebigen Seite des Schneidorgans möglich. Es ist empfehlenswert die Innenöffnung als Eintritt/Eingang des Förderguts zu verwenden, da die harten beziehungsweise großen Bestandteile, wie zum Beispiel Flechse und Knorpel, die noch nicht durch die Lochscheibe passen, nach Innen zur Antriebseinrichtung wandern. Diese werden dann durch den Leitkanal von der Innenöffnung zur Außenöffnung transportiert, so dass sie erneut dem Zerkleinerungsprozess zugeführt werden. Es ist dennoch auch möglich die Außenöffnung als Eintritt/Eingang zu verwenden, so dass das Fördergut von Außen nach Innen zur Antriebseinrichtung transportiert wird.

Die Innen- und die Außenöffnung sind auf gegenüberliegenden Seiten des Schneidorgans angeordnet. Bei einer weiteren erfindungsgemäßen Ausführungsform sind die Innen- und/oder Außenöffnung in oder parallel oder entsprechend zur Scheiben-Umfangsrichtung ausgerichtet. Ferner sind bei einer vorteilhaften Ausführungsform die Innen- und/oder Außenöffnung in axialer Richtung oder achsparallel zur Antriebseinrichtung ausgerichtet, so dass das Fördergut in Förderrichtung vor und/oder hinter der Messerscheibe ein- und/oder austritt. Es ist außerdem zweckmäßig, dass die Innenöffnung in beabsichtigter Drehrichtung und/oder die Außenöffnung entgegen der beabsichtigten Drehrichtung ausgerichtet sind. In einem weiteren zweckmäßigen Ausführungsbeispiel sind die Außenöffnung in beabsichtigter Drehrichtung und/oder die Innenöffnung entgegen der beabsichtigten Drehrichtung ausgerichtet.

Es sind alle denkbaren Kombinationen möglich. Zum einen kann die Innen- oder Außenöffnung in Richtung der Drehrichtung und die Außen- oder Innenöffnung auf der gegenüberliegenden Seite, d.h. entgegengesetzt der Drehrichtung, angeordnet sein. Des Weiteren besteht die Möglichkeit, dass beide Öffnungen, d.h. die Innen- und die Außenöffnung, in axialer Richtung auf den Schneidorganen angeordnet sind. Alle hier aufgezählten Möglichkeiten der Öffnungsanordnungen können umgekehrt werden, d.h. in den Seiten des Schneidorgans werden die Öffnungen vertauscht. Statt den Innenöffnungen werden Außenöffnungen und statt den Außenöffnungen werden Innenöffnungen ausgebildet.

Erfindungsgemäß ist der Leitkanal im Bereich der Innen- oder Außenöffnung zur Realisierung eines gekrümmten Flusses oder Förderwegs gestaltet. Dabei gibt es wiederum mehrere Ausführungsmöglichkeiten. Die Innen- und/oder Außenöffnung können schräg oder senkrecht zu einer gedachten radialen Richtung verlaufen und anschließend in radialer Richtung miteinander verbunden sein. Der Leitkanal kann außerdem neben Krümmungen beziehungsweise Kurven auch nur eine Gerade zwischen Außen- und Innenöffnung aufweisen. Der Leitkanal sowie die Innen- und Außenöffnung sollten vorzugsweise strömungstechnisch optimal ausgelegt beziehungsweise angepasst werden. Das bedeutet, dass Kanten oder Ecken vermieden und Krümmungen oder Radien bevorzugt werden sollten. Dem Fachmann sollten hier alle Möglichkeiten bekannt sein.

Bei einem ebenfalls erfindungsgemäßen Ausführungsbeispiel weist das Schneidorgan auf mindestens einer Seite ein Schneidelement, insbesondere eine Kante, Klinge oder Schneide, auf. Vorzugsweise ist ein Schneidelement auf der Seite des Eintritts/Eingangs vorhanden. Demnach ist das Schneidelement immer auf der vorauseilenden Seite des Schneidorgans angebracht. Ein Schneidelement auf einer Seite kann auch in mehrere Schneidelemente unterteilt sein. Zum Beispiel kann das Schneidelement durch die Öffnungen für den Leitkanal unterbrochen sein.

Es ist außerdem zweckmäßig, dass der Leitkanal als eine nach außen hin offene Nut und/oder als eine geschlossene Bohrung ausgebildet ist. Eine Kombination aus offener Nut und geschlossener Bohrung ist auch vorstellbar. Zum Beispiel können die Innen- und Außenöffnung über einen vorbestimmten Teil eine nach außen hin offene Nut darstellen, während der restliche Teil des Leitkanals als eine geschlossene Bohrung ausgebildet ist.

In einem weiteren zweckmäßigen Ausführungsbeispiel ist der als eine nach außen hin offene Nut ausgebildete Leitkanal beidseits von achsparallel vorspringenden Leitwänden zumindest teilweise begrenzt. Ferner sind bei einem weiteren vorteilhaften Ausführungsbeispiel ein oder mehrere Begrenzungen des Leitkanals mit schneidfähigen Kanten ausgebildet. Zusätzlich zu den Schneidelementen am Schneidorgan können die Kanten des Leitkanals ebenfalls als Schneidelemente ausgebildet sein. Das bedeutet, dass ein oder mehrere Kanten des Leitkanals als Schneidelement fungieren.

Die zentrische Antriebseinrichtung ist von einem oder mehreren, innen liegenden Dichtmitteln umgeben. Bevorzugt umfassen die Dichtmittel eine konzentrische Ringnut mit darin aufgenommener Dichtmasse. Unter Dichtmasse werden alle bekannten Dichtmittel, wie zum Beispiel O-Ringe usw. verstanden. Die konzentrische Ringnut ist entsprechend der zu verwendenden Dichtmasse auszulegen und kann somit in ihrer Form variieren.

Die Messerscheibe ist außerdem mit einem peripheren oder äußersten Umfang bildenden Abschlussring versehen. Zweckmäßigerweise weist der Abschlussring gegenüber dem Schneidorgan achsparallel ein- oder beidseitig vorstehende Dichtränder auf. Die Dichtränder weisen abgeschrägte Flächen, vorzugsweise eine 45°- Fase, auf.

Weitere Einzelheiten, Merkmale, Merkmalskombinationen und Wirkungen auf der Basis der Erfindung ergeben sich aus der nachfolgenden Beschreibung bevorzugter, beispielhafter Ausführungsformen der Erfindung sowie aus den Zeichnungen. Diese zeigen in:
- Figur 1: Draufsicht der Messerscheibe mit eingezeichneten Schnittlinien (A-A, B-B, C-C), Drehrichtung sowie Fördergut-Fluss
- Figur 2: Unteransicht der Messerscheibe mit eingezeichneter Drehrichtung
- Figur 3: Querschnitt der Messerscheibe (A-A)
- Figur 4: Schnittzeichnung der Messerscheibe (B-B)
- Figur 5: Schnittzeichnung der Messerscheibe (C-C)
- Figur 6: Vogelperspektivische Draufsicht der Messerscheibe mit eingezeichneter Drehrichtung
- Figur 7: Vogelperspektivische Unteransicht der Messerscheibe mit eingezeichneter Drehrichtung

In der Fig. 1 ist die Messerscheibe als Draufsicht mit eingezeichneten Schnittlinien A-A, B-B und C-C dargestellt. In der Mitte der Messerscheibe ist eine zentrische Antriebseinrichtung **1** beziehungsweise Nabe vorgesehen. Die Antriebseinrichtung **1** beziehungsweise Nabe wird mit einer Welle, insbesondere mit der Achse der Förderschnecke, formschlüssig verbunden, so dass die Messerscheibe von der Welle angetrieben wird. Im direkten Anschluss an die Antriebseinrichtung **1** ist eine konzentrische Ringnut **2,** die in den Anschlussring **3** eingebracht ist, angeordnet. In dieser Ringnut **2** wird eine Dichtmasse eingefügt, die die Antriebseinrichtung **1** vom Fördergut trennt. Der Anschlussring **3** ist mit dem Abschlussring **4** durch radiale speichenartige Schneidorgane **5** verbunden. Jedes Schneidorgan **5** weist eine Innen- **6** und eine Außenöffnung **7** auf. Die Innenöffnung **6** ist am Anschlussring **3** in Scheiben-Umfangsrichtung, d.h. senkrecht bis schräg zur radialen Richtung des Schneidorgans **5** in Drehrichtung der Messerscheibe, angeordnet. Die Außenöffnung **7** befindet sich ausgehend von der Anordnung der Innenöffnung **6** auf der gegenüberliegenden Seite des Schneidorgans **5** nach außen hin versetzt. In der Fig. 1 liegt die Außenöffnung **7** an dem Abschlussring **4** an. Der im Schneidorgan **5** radial verlaufende Leitkanal **8** ist als eine nach außen hin offene Nut ausgebildet. Das bedeutet, dass der Leitkanal **8** beidseits von achsparallel vorspringenden Leitwänden **9,** die ebenfalls radial entlang des Schneidorgans **5** verlaufen, teilweise begrenzt ist.

Zwischen zwei Schneidorganen **5** ist jeweils eine Aussparung **10** vorhanden, in der das Fördergut unter Druck über die Förderschnecke angefördert und über die auf der gegenüberliegenden Seite der Messerscheibe liegenden Lochscheibe abtransportiert wird. Des Weiteren wird beim Drehen der Messerscheibe ein Teil des Förderguts, insbesondere die Bestandteile des Förderguts, die größer als die Löcher der Lochscheibe sind, von den Aussparungen über die Innenöffnung **6** durch den Leitkanal **8** zur Außenöffnung **7** hin und somit zur nächsten angrenzenden Aussparung **10** transportiert. Um die Bestandteile während des Drehprozesses zu zerkleinern sind an jedem Schneidorgan **5** Schneidelemente **11** angebracht. Das Schneidelement **11** erstreckt sich von der Innenöffnung **6** radial entlang des Schneidorgans **5** bis hin zum Abschlussring **4.** Das Fördergut wird somit aufgrund der Leitkanäle **8** solange wiederholend dem Zerkleinerungsprozess, d.h. den an den Schneidorgan **5** angebrachten Schneidelementen **11,** zugeführt, bis die Bestandteile des Förderguts so klein sind, dass sie durch die Lochscheibe durch passen.

In der Fig. 2 ist die Unteransicht der Messerscheibe dargestellt. Hierbei ist gut zu erkennen, dass die Antriebseinrichtung **1,** der Anschlussring **3,** die Schneidorgane **5** sowie der Abschlussring **4** aus einem Bauteil gebildet sind. Die Drehrichtung der Messerscheibe in dieser Ansicht ist in Richtung des Uhrzeigersinns. Die radial verlaufenden axial vorstehenden Schneidelemente **11** sind auf der vorauseilenden Seite des Schneidorgans **5** angebracht. In dem Bereich des Schneidelements **11** findet der Zerkleinerungsprozess statt. Auf der nacheilenden Seite des Schneidorgans befindet sich auf der Unterseite ein negativer Schneidwinkel beziehungsweise eine negative Schneide **12.** Als negativer Schneidwinkel wird jeder Winkel bezeichnet, der größer ist als 90°.

Die Fig. 3 stellt den Querschnitt der Messerscheibe entlang der aufgezeigten Schnittlinie A-A in Fig. 1 dar. Der Abschlussring **4** weist Dichtränder **13** auf, die in axialer Richtung der Messerscheibe vorstehend sind. In radial nach innen verlaufender Richtung erstreckt sich das Schneidorgan **5,** das in axialer Richtung eine nach außen hin offene Nut aufweist. Diese nach außen hin offene Nut stellt den Leitkanal **8** dar, der von Leitwänden **9** begrenzt ist. Des Weiteren ist in dem Schneidorgan **5** direkt angrenzend an den Abschlussring **4** die Außenöffnung **7** angeordnet. Um gute Strömungsbedingungen zu schaffen, sind der Leitkanal **8,** die Innenöffnung **6** sowie die Außenöffnung **7** im Inneren abgerundet. Angrenzend an das Schneidorgan **5** beziehungsweise der Innenöffnung **6** ist der Anschlussring **3** ausgebildet. In dem Anschlussring **3** ist in axialer Richtung oder achsparallel eine konzentrische Ringnut **2** angeordnet. Diese Ringnut **2** ist entsprechend der einzufügenden Dichtmasse auszubilden. An dem Anschlussring **3** ist die in axialer Richtung vorstehende Antriebseinrichtung **1** angeordnet.

Die Fig. 4 zeigt den Querschnittsverlauf entlang der Schnittlinie B-B auf. An beiden Enden des Querschnitts sind die Dichtränder **13** des Abschlussrings **4** zu erkennen. Des Weiteren ist der im Inneren abgerundete Leitkanal **8,** der von zwei Leitwänden **9** begrenzt wird und dadurch eine U-Form aufweist, ebenfalls zu erkennen. Das in axialer Richtung herausragende Schneidelement **11** weist insbesondere auf der vorauseilenden Seite eine scharfe Kante auf. Auf der dazu gegenüberliegenden Seite des Schneidorgans **5** beziehungsweise auf der entgegen der Drehrichtung liegenden Seite ist der negative Schneidwinkel und somit die negative Schneide **12** ausgebildet. Des Weiteren ist in Fig. 4 ersichtlich, dass sich das Schneidorgan **5** auf der Seite mit der negativen Schneide **12** nach unten hin verjüngt. Die vorauseilende Seite hingegen weist beginnend am Ende der Leitwand **9** und endend am Ende des Schneidelements **11** einen nach außen hin leichten Bogen auf, wobei die gegenüberliegende Seite des Schneidelements **11** gerade beziehungsweise in axialer Richtung nach unten verläuft.

Die Fig. 5 stellt den Querschnitt der Messerscheibe entlang der Schnittlinie C-C dar. Die Dichtränder **13** weisen eine abgeschrägte Fläche, eine so genannte Fase, auf. Des Weiteren ist die abgerundete Außenöffnung **7** zu erkennen, die fließend anhand einer Krümmung in den radialen Leitkanal **8** übergeht. Ferner ist die Leitwand **9,** die den Leitkanal **8** an der gegenüberliegenden Seite der Außenöffnung **7** begrenzt, dargestellt. Die Leitwand **9** besitzt im Anschluss an den Abschlussring **4** axiale oder senkrecht zum Abschlussring **4** verlaufende Seiten. Die Schneidelemente **11** weisen ebenfalls senkrechte beziehungsweise in axialer Richtung vorstehende Seiten auf. In radialer Richtung, d.h. in Richtung Antriebseinrichtung **1** gehen die äußeren, vom Schneidorgan **5** wegzeigenden senkrechten Seiten der Schneidelemente **11** sowie der Leitwände **9** in eine Krümmung über, wie dies in Fig. 4 aufgezeigt ist. Das äußere Ende der Leitwand **9** sowie das äußere Ende des Schneidelements **11** sind über eine leichte in das Schneidorgan **5** gehende Wölbung miteinander verbunden.

Die Fig. 6 und Fig. 7 sind als vogelperspektivische Ansichten der Messerscheibe dargestellt. Die in Fig. 6 dargestellte Ansicht der Messerscheibe zeigt in Richtung Lochscheibe. Die Ansicht in Fig. 7, die die Rückseite der Messerscheibe darstellt, zeigt demnach zur Förderschnecke hin. Die Achse der Förderschnecke wird formschlüssig mit der Antriebseinrichtung **1** der Messerscheibe verbunden, um die gewünschte Drehbewegung sowie auch Drehgeschwindigkeit der Messerscheibe zu erreichen. Über die Förderschnecke wird das Fördergut beziehungsweise Schneidgut unter Druck angefördert oder zur Messerscheibe hin transportiert.

Das Fördergut gelangt über die Aussparungen **10** der Messerscheibe zur Lochscheibe. Das Fördergut wird aufgrund der Drehbewegung der Messerscheibe von den in axialer Richtung vorstehenden Schneidelementen **11** der speichenartig angeordneten Schneidorgane **5** zerkleinert. Abhängig von den Durchmessern der Löcher in der Lochscheibe wird das zerkleinerte Fördergut durch diese Löcher durchgedrückt. Die Bestandteile des Förderguts, die größer sind als die Löcher in der Lochscheibe, werden in Richtung Antriebseinrichtung **1** transportiert. Aufgrund der in Scheiben-Umfangsrichtung angeordneten Innenöffnung **6** in jedem Schneidorgan **5** werden vor allem die für die Lochscheibe zu großen Bestandteile des Förderguts durch den Leitkanal **8** zur Außenöffnung **7** und somit zur nächstangrenzenden Aussparung **10** weiter transportiert.

Da das Fördergut erneut von Außen nach Innen wandert, wird es durch die Schneidelemente **11** weiter zerkleinert. Das Fördergut wird somit dem Zerkleinerungsprozess erneut zugeführt. Falls die Bestandteile des Förderguts immer noch zu groß sind, werden diese erneut durch den Leitkanal **8** des nächstliegenden Schneidorgans **5** von Innen nach Außen transportiert. Dieser Vorgang beziehungsweise Kreislauf kann sich beliebig oft wiederholen, bis alle Bestandteile des Förderguts entsprechend zerkleinert sind, so dass sie durch die Löcher der Lochscheibe durchpassen. Neben dem Zerkleinerungsprozess dienen die Leitkanäle auch zum Durchmischen des Förderguts.

### Bezugszeichenliste

- 1 -: Antriebseinrichtung, Nabe
- 2 -: konzentrische Ringnut
- 3 -: Anschlussring
- 4 -: Abschlussring
- 5 -: Schneidorgan
- 6 -: Innenöffnung
- 7 -: Außenöffnung
- 8 -: Leitkanal
- 9 -: Leitwand
- 10 -: Aussparung
- 11 -: Schneidelement
- 12 -: negative Schneide
- 13 -: Dichtrand

## Patentansprüche

1. Messerscheibe, insbesondere für Fleischwölfe, zum Zerkleinern und/oder Durchmischen von zugeführtem Fördergut, insbesondere von Fleisch oder anderen Lebensmitteln, mit einer ihrem Drehantrieb dienenden, zentrischen Antriebseinrichtung (1), von der ausgehend sich zwei oder mehr Mahl- und/oder Schneidorgane (5) speichenartig beziehungsweise radial erstrecken, wobei mindestens eines der Schneidorgane (5) für das Fördergut einen Leitkanal (8) aufweist, der zur Ausprägung eines Fördergut-Flusses oder -Transports innerhalb des Schneidorgans (5) ausgebildet ist, und der Leitkanal (8) eine näher zur Antriebseinrichtung (1) liegende Innenöffnung (6) und eine entfernter von der Antriebseinrichtung (1) liegende Außenöffnung (7) aufweist und die Innen- (6) und die Außenöffnung (7) auf gegenüberliegenden Seiten des Schneidorgans (5) angeordnet und in oder parallel zur Scheiben-Umfangsrichtung ausgerichtet sind, wobei die Innenöffnung (6) in beabsichtigter Drehrichtung und die Außenöffnung (7) entgegen der beabsichtigten Drehrichtung ausgerichtet sind, **dadurch gekennzeichnet, dass** der Leitkanal (8) längs des Schneidorgans verläuft und im Bereich der Innen- (6) oder Außenöffnung (7) zur Realisierung eines gekrümmten Flusses oder Förderwegs gestaltet ist.

2. Messerscheibe nach Anspruch 1, **dadurch gekennzeichnet, dass** die Innen-(6) und die Außenöffnung (7) auf den gegenüberliegenden Seiten des Schneidorgans (5) radial versetzt angeordnet sind.

3. Messerscheibe nach einem der Ansprüche 1 oder 2, **dadurch gekennzeichnet, dass** die Innen- (6) und/oder Außenöffnung (7) in axialer Richtung oder achsparallel zur Antriebseinrichtung (1) ausgerichtet sind, so dass das Fördergut in Förderrichtung vor und/oder hinter der Messerscheibe ein- und/oder austritt.

4. Messerscheibe nach einem der vorangehenden Ansprüche, **dadurch gekennzeichnet, dass** das Schneidorgan (5) auf mindestens einer Seite ein Schneidelement (11), insbesondere eine Kante, Klinge oder Schneide, aufweist.

5. Messerscheibe nach einem der vorangehenden Ansprüche, **dadurch gekennzeichnet, dass** der Leitkanal (8) als eine nach außen hin offene Nut und/oder als eine geschlossene Bohrung ausgebildet ist.

6. Messerscheibe nach Anspruch 5, **dadurch gekennzeichnet, dass** der als eine nach außen hin offene Nut ausgebildete Leitkanal (8) beidseits von achsparallel vorspringenden Leitwänden (9) zumindest teilweise begrenzt ist.

7. Messerscheibe nach einem der vorangehenden Ansprüche, **dadurch gekennzeichnet, dass** ein oder mehrere Begrenzungen des Leitkanals (8) mit schneidfähigen Kanten ausgebildet sind.

8. Messerscheibe nach einem der vorangehenden Ansprüche, wobei die zentrische Antriebseinrichtung (1) von einem oder mehreren, innen liegenden Dichtmitteln umgeben ist, **dadurch gekennzeichnet, dass** die Dichtmittel eine konzentrische Ringnut (2) mit darin aufgenommener Dichtmasse umfassen.

9. Messerscheibe nach einem der vorangehenden Ansprüche, mit einem den peripheren oder äußersten Umfang bildenden Abschlussring (4), **dadurch gekennzeichnet, dass** der Abschlussring (4) gegenüber dem Schneidorgan (5) achsparallel ein- oder beidseitig vorstehende Dichtränder (13) aufweist.

## Claims

1. A cutting disc, in particular for meat mincers, for breaking up and/or mixing conveyable material that is delivered, in particular meat or other foodstuffs, with a centrical drive device (1) serving as its rotary drive and from which two or more grinding and/or cutting components (5) extend like spokes or radially, at least one of the cutting components (5) having a guide channel (8) for the conveyable material which is designed to form a flow or transportation of conveyable material within the cutting component (5), and the guide channel (8) having an inner opening (6) lying closer to the drive device (1) and an outer opening (7) lying further away from the drive device (1), and the inner (6) and the outer opening (7) being disposed on opposite sides of the cutting component (5) and being aligned in or parallel to the circumferential direction of the disc, the inner opening (6) being aligned in the intended direction of rotation, and the outer opening (7) being aligned in the direction opposite to the intended direction of rotation, **characterised in that** the guide channel (8) runs along the cutting component and is configured to produce a curved flow or conveying path in the region of the inner (6) or outer opening (7).

2. The cutting disc according to Claim 1, **characterised in that** the inner (6) and the outer opening (7) are disposed, radially offset, on opposite sides of the cutting component (5).

3. The cutting disc according to either of Claims 1 or 2, **characterised in that** the inner (6) and/or the outer opening (7) are aligned in the axial direction or axially parallel to the drive device (1) so that the conveyable material enters or exits in front of and/or behind the cutting disc in the direction of conveyance.

4. The cutting disc according to any of the preceding claims, **characterised in that** the cutting component (5) has a cutting element (11), in particular an edge, a blade or a cutter, on at least one side.

5. The cutting disc according to any of the preceding claims, **characterised in that** the guide channel (8) is made in the form of an outwardly open groove and/or of a closed bore hole.

6. The cutting disc according to Claim 5, **characterised in that** the guide channel (8) in the form of an outwardly open groove is at least partially delimited on both sides by guide walls (9) that protrude axially parallel.

7. The cutting disc according to any of the preceding claims, **characterised in that** one or more boundaries of the guide channel (8) are formed with edges that can cut.

8. The cutting disc according to any of the preceding claims, the centrical drive device (1) being surrounded by one or more sealing means located on the inside, **characterised in that** the sealing means comprise a concentrical annular groove (2) with sealing compound accommodated therein.

9. The cutting disc according to any of the preceding claims, that has a closure ring (4) forming the peripheral or outermost circumference, **characterised in that** the closure ring (4) has sealing edges (13) projecting axially parallel on one or both sides opposite the cutting component (5).

## Revendications

1. Disque de coupe, en particulier pour hachoir à viande, pour broyer et/ou mélanger des produits fournis, en particulier de la viande ou d'autres produits alimentaires, avec un moyen pour son entraînement en rotation, un dispositif d'entraînement central (1), d'où s'étendent respectivement comme des rayons deux ou plusieurs organes de broyage et/ou de coupe (5), dans lequel l'un au moins des organes de coupe (5) comprend un canal de guidage (8) de produit fourni qui est agencé pour mettre en forme dans l'organe de coupe (5) un flux ou transport de produit fourni, et le canal de guidage (8) comprend un orifice d'entrée (6) situé plus près du dispositif d'entraînement (1) et un orifice de sortie (7) situé plus loin du dispositif d'entraînement (1), et les orifices d'entrée (6) et de sortie (7) sont disposés sur des côtés opposés de l'organe de coupe (5) et dans ou parallèlement à la direction périphérique du disque, de sorte que l'orifice d'entrée (6) est orienté dans le sens de rotation prévu et l'orifice de sortie (7) est orienté à l'encontre du sens de rotation prévu, **caractérisé en ce que** le canal de guidage (8) est agencé en s'étendant le long de l'organe de coupe et dans la zone de l'orifice d'entrée (6) ou de l'orifice de sortie (7) pour réaliser un flux ou chemin de transport incurvé.

2. Disque de coupe selon la revendication 1, **caractérisé en ce que** les orifices d'entrée (6) et de sortie (7) sont décalés radialement sur les côtés opposés de l'organe de coupe (5).

3. Disque de coupe selon l'une des revendications 1 ou 2, **caractérisé en ce que** les orifices d'entrée (6) et/ou de sortie (7) sont alignés dans la direction axiale ou parallèlement à la direction axiale du dispositif d'entraînement (1), de telle sorte que le produit fourni entre et/ou sort dans sa direction d'écoulement en avant et/ou en arrière du disque de coupe.

4. Disque de coupe selon l'une des revendications précédentes, **caractérisé en ce que** l'organe de coupe (5) comprend sur au moins un côté un élément de coupe (11), notamment un bord, une lame ou une arête de coupe.

5. Disque de coupe selon l'une des revendications précédentes, **caractérisé en ce que** le canal de guidage (8) est réalisé sous la forme d'une gorge ouverte vers l'extérieur et/ou sous la forme d'un alésage fermé.

6. Disque de coupe selon la revendication 5, **caractérisé en ce que** le canal de guidage (8) réalisé sous forme d'une gorge ouverte vers l'extérieur est au moins partiellement limité sur l'un et l'autre de ses côtés par des parois de guidage (9) faisant saillie parallèlement à l'axe.

7. Disque de coupe selon l'une des revendications précédentes, **caractérisé en ce qu'**une ou plusieurs limites du canal de guidage (8) sont conformées avec des arêtes de coupe fonctionnelles.

8. Disque de coupe selon l'une des revendications précédentes, dans lequel le dispositif d'entraînement central (1) est entouré par un ou plusieurs moyens d'étanchéité internes, **caractérisé en ce que** les moyens d'étanchéité comportent une gorge annulaire concentrique (2) contenant une matière d'étanchéité.

9. Disque de coupe selon l'une des revendications précédentes, avec un anneau de retenue (4) en périphérie ou formant la périphérie la plus à l'extérieur, **caractérisé en ce que** l'anneau de retenue (4) comprend des bords d'étanchéité (13) qui, par rapport à l'organe de coupe (5), s'étendent en saillie parallèlement à l'axe selon un côté ou les deux côtés.
